# EUROPÄISCHE PATENTSCHRIFT

(11) **EP 1 738 032 B1**
(45) Veröffentlichungstag und Bekanntmachung des Hinweises auf die Patenterteilung: **03.10.2007**
(21) Anmeldenummer: 05733825.3
(22) Anmeldetag: 17.03.2005
(51) Int. Cl.: E02D 29/02

(54) **SYSTEM ZUR ERRICHTUNG VON BEGRÜNBAREN STÜTZBAUWERKEN UND STEILBÖSCHUNGEN**
SYSTEM FOR ERECTING SUPPORTING CONSTRUCTIONS WHICH CAN BE COVERED WITH GREENERY AND STEEP EMBANKMENTS
SYSTEME POUR REALISER DES OUVRAGES DE SOUTENEMENT ET DES TALUS EN PENTE POUVANT ETRE GAZONNES

(30) Priorität: 23.03.2004 DE 102004014539
(43) Veröffentlichungstag der Anmeldung: 03.01.2007
(73) Patentinhaber: Hochschule für Technik und Wirtschaft Dresden (FH), 01069 Dresden (DE)
(72) Erfinder: GÖBEL, Claus, 01259 Dresden (DE); GROSSMANN, Steffen, 01099 Dresden (DE); LIEBERENZ, Klaus, 01259 Dresden (DE); MÜLLER, Steffen, 01217 Dresden (DE)
(74) Vertreter: Kaufmann, Sigfrid
(86) Internationale Anmeldenummer: PCT/DE2005/000482
(87) Internationale Veröffentlichungsnummer: WO 2005/093167

(56) Entgegenhaltungen:
- EP-A- 0 603 460
- GB-A- 2 167 794
- US-A- 4 930 939
- PATENT ABSTRACTS OF JAPAN Bd. 1999, Nr. 02, 26. Februar 1999 (1999-02-26) & JP 10 299013 A (CHIBA TOKUSHU CONCRETE KOGYO KK), 10. November 1998 (1998-11-10)

## Beschreibung

Die Erfindung betrifft die Bauweise der kunststoffbewehrten Erde, ihre Anwendung bietet sich besonders dann an, wenn Stützbauwerke und Steilböschungen, basierend auf einem hohen Vorfertigungsgrad der Systemkomponenten, zügig und präzise und zugleich umweltschonend und naturintegriert errichtet werden sollen.

Geokunststoffbewehrte Stützbauwerke und Steilböschungen stellen Verbundkörper dar, die aus den Elementen Füllboden, Bewehrungen und Außenhaut gebildet werden. Als Füllboden wird ein scherfester, gut abgestufter und verdichtbarer Kiessand verwendet. Die Bewehrungen, die vom Füllboden umschlossen sind, bestehen aus hochzugfesten Geokunststoffen, wobei vor allem Geogitter, Gewebe und Verbundstoffe verwendet werden. Den Abschluß des Bauwerks an der Luftseite bildet die sogenannte Außenhaut. Der Verbundkörper aus Füllboden und Bewehrungen bildet das eigentliche Tragsystem, das die Standsicherheit des Stützbauwerks gewährleistet. Die Außenhaut ist als Schutzsystem aufzufassen, das die Aufgabe hat, das Tragsystem vor den äußeren Einwirkungen zu schützen und so die langzeitliche Stabilität des Gesamtbauwerks zu sichern.

Die Geokunststoffbewehrungen werden horizontal in einem statisch erforderlichen vertikalen Abstand verlegt und an der Außenhaut um- und zurückgeschlagen. Dadurch entstehen dort sogenannte Polster oder Wülste, weshalb diese Bauweise auch als "Wulstbauweise" und die Konstruktion als "Polsterwände" bezeichnet werden. Zwischen den Bewehrungen wird der Füllboden eingebracht und verdichtet. In dem entstehenden Verbundkörper übernehmen die Bewehrungen die Zugkräfte aus dem aktiven Erddruck auf die Außenhaut und der Füllboden die im Bauwerk entstehenden Druck- und Schubspannungen. Die aus den Elementen Bewehrungen und Füllboden bestehende Polsterwand stellt somit das eigentliche Tragsystem der geokunststoffbewehrten Stützbauwerke dar.

Dieses Tragsystem liegt den meisten gegenwärtig angebotenen Bauweisen zugrunde; nur bei einigen Systemen enden die Geokunststoffbewehrungen ohne Umschlag an der Außenhaut. Da die Elemente Bewehrungen und Füllboden keine Biegespannungen aufnehmen können, sind während der Errichtung des Bauwerks zwischenzeitlich biegesteife Konstruktionen notwendig, die auch als Stabilisatoren bezeichnet werden. Gegenwärtig werden vorrangig winkelförmig gebogene Drahtstützgitter als biegesteife Stabilisatoren verwendet, die in der Regel im Bauwerk verbleiben. Die Drahtstützgitter sichern gleichzeitig die Ebenheit der Außenhaut (vgl. EP 0 603 460 A1; DE 198 07 733 A1; DE 199 22 670 A1; DE 197 14 766 A1; US 6,113,317).

Eine innere verstärkte geotechnische Struktur und ein Verfahren zur Herstellung derselben ist aus EP 0 603 460 A1 bekannt. Die Struktur ist dadurch charakterisiert, daß die Außenhaut schichtförmig aufgebaut ist, wobei das Frontelement eine biegesteife räumliche Gitterstruktur ist, die eine verfestigte Begrünungsstruktur enthält.

Zudem ist aus US 4,930,939 A ein System bekannt, das aus einem flexiblem Massentragwerk und einem formsteifen Mauervorbau aus Betonfertigteilen mit großen Steifigkeits- und Formänderungsunterschieden besteht. Die Unterschiede in den vertikalen und horizontalen Formänderungen beider Bauwerke werden allerdings sowohl durch die vom Massentragwerk unabhängige Gründung des Mauervorbaus auf einem starren Betonfundament als auch durch das Spannen der Bewehrung der Frontfläche nach Entfernen der Hilfsschalung und der offensichtlich nicht geforderten Verdichtung des Füllmaterials des Massentragwerkes, womit größere Formänderungen verbunden sind, noch verstärkt. Diese Formänderungsunterschiede führen dazu, daß beide Bauwerke unabhängig voneinander wirken und kein gemeinsames Tragwerk bilden. Das Massentragwerk hat also nur die Aufgabe, den Mauervorbau vom Erddruck des Füllmaterials zu entlasten; es wirkt somit nur als sogenannter "Erddruckfänger" und ist infolgedessen nicht in der Lage, größere vertikale Belastungen aufzunehmen.

Gegenwärtiger Stand der Technik bezüglich der Außenhaut sind demgemäß Systeme, bei denen zur Erfüllung dieser Funktionen zwischen dem Drahtstützgitter und den Geokunststoffbewehrungen eine kombinierte Erosions- und Begrünungsmatte, die vielfach bereits aus nachwachsenden Rohstoffen besteht, angeordnet wurde, in die das zur Begrünung notwendige Saatgut eingearbeitet ist. Diese Matte soll die Begrünung der Außenhaut sichern, aber Erosion und das Ausrieseln des Füllbodens verhindern. Außerdem muß für die dauerhafte Begrünung der Außenhaut noch Mutterboden vorgesehen werden, der im Regelfall hinter den Wülsten der Geokunststoffbewehrungen eingebracht wird.

Die Tragsysteme (Bewehrung und Füllboden) haben sich in allen bekannten, namentlich durch die eingesetzten unterschiedlichen Geokunststoffe geprägten, Modifikationen praktisch bewährt. Die Nachteile des Standes der Technik werden vielmehr von den Unzulänglichkeiten der Außenhaut bestimmt, die allerdings nachhaltig auf das Gesamtsystem ausstrahlen.

Die übliche Ausbildung der Außenwand ist praktisch flächenförmig, also ohne wesentliche räumliche Strukturierung; zudem ist die Außenhaut direkt mit dem tragenden System verbunden. Der so erreichbare Schutz des Tragsystems vor Witterungseinflüssen, insbesondere vor Frost und der direkten UV-Strahlung des Sonnenlichtes, und vor unmittelbar schädigenden äußeren Einflüssen, wie Brand, Tierbefall, Vandalismus und anderen mechanischen Beschädigungen, entspricht nicht mehr den Anforderungen, die an die Standsicherheit und Gebrauchstauglichkeit des Gesamtsystems und seiner einzelnen Elemente unter statischen und insbesondere dynamischen Lasten - wie sie etwa für Stützbauwerke und Steilböschungen im Verkehrswegebau (Straßen, Autobahnen, Eisenbahntrassen) - zu stellen sind.

Der zur Begrünung notwendige Mutterboden kann bislang nur im statisch wirksamen Bereich innerhalb des Polsterumschlages eingebracht werden, wodurch eine Mischung mit dem Füllboden praktisch nicht vermeidbar ist. Infolge dessen ist - zumindest lokal - eine ausreichende Verdichtung des Füllbodens nicht gewährleistet.

Trotz der Vielzahl der Lösungsvorschläge ist der in der Praxis erreichte Vorfertigungsgrad der Außenhaut nach wie vor gering, so daß gerade hier immer noch ein hoher Anteil an manueller Arbeit notwendig ist. Zudem ist die variable Gestaltung der Außenhaut und damit die flexible Anpassung des geokunststoffbewehrten Bauwerks (Wandhöhe, Wandneigung) an örtliche, Gebäudeverhältnisse mit den bekannten Systemen unverhältnismäßig schwierig und aufwendig.

Aufgabe der Erfindung ist es, die Nachteile des Standes der Technik zu beseitigen. Es soll insbesondere ein wesentlich verbesserter Schutz des Tragsystems, vor allem der Bewehrungen aus Geokunststoffen, angegeben werden; gleichzeitig sollen bleibende Formänderungen infolge ungenügender Verdichtung des Füllbodens nachhaltig reduziert und somit die Voraussetzungen für den Einsatz in dynamisch belastenden Bereichen geschaffen werden.

Diese Aufgabe wird durch die Merkmale des Anspruches 1 gelöst. Zweckmäßige Ausgestaltungen ergeben sich aus den Merkmalen der Ansprüche 2 bis 13.

Nach Maßgabe der Erfindung ist ein System zur Errichtung von vollständig und langzeitlich beständig begrünten Stützbauwerken und Steilböschungen vorgesehen, das aus tragenden, statische und/oder dynamische Lasten aufnehmenden und abtragenden Polsterwänden, die in bekannter Weise aus Bewehrungen aus hochfesten Geokunststoffen und einem verdichteten Füllboden, der die Bewehrungen umschließt, gebildet wird, und einer davon konstruktiv getrennten, räumlich strukturierten Außenhaut besteht. Erfindungswesentlich ist, daß die mit unverdichteten, begrünungsfähigen Böden gefüllte Außenhaut bei der Errichtung des Systems als temporäres Widerlager für die Geokunststoffbewehrungen dient und während der Verdichtung der einzelnen Füllbodenschichten den entstehenden Erddruck aufnimmt und ansonsten dauerhaft den Schutz der Polsterwände gewährleistet.

Die Außenhaut besteht aus einer Vielzahl von Segmenten, die jeweils aus austauschbaren Frontelementen, einseitig konkav gekrümmten Rückwandelementen, an denen sich die runden Wülste der Polsterwände anlehnen und pro Frontelement mindestens zwei zueinander beabstandete Abstandselemente, an denen die Front- und Rückwandelemente befestigt sind, zusammensetzt. Die so gebildete räumliche Struktur schafft kastenförmige Hohlräume, in denen die begrünbaren Böden oder - in Bereichen, wo das nicht sinnvoll ist - auch Baustoffe wie Steine u. ä. eingebracht werden.

Die Abstandselemente, die in mittels Erdnägeln fixierten Profilen geführt werden, sind mit den Front- und Rückwandelementen über ein Stecksystem verbunden. Durch die Verwendung von Paßstücken zwischen den Frontelementen und den Abstandshaltern ist die Einstellung unterschiedlicher Neigungen und Krümmungen der Außenhaut möglich.

Erfindungsgemäß entsprechen die Segmente der Außenhaut in ihren vertikalen Abmessungen der Dicke der eingebauten, verdichteten Schichten des Füllbodens; die Außenhaut ist also schichtförmig aufgebaut. Da die bisherigen Erfahrungen mit Polsterwänden besagen, daß Füllbodenschichten von 40 cm Dicke ausreichend verdichtet werden können und ein vertikaler Abstand der Bewehrungslagen von gleichfalls 40 cm zu einer günstigen mechanischen Beanspruchung der Geokunststoffe führt, werden die Segmente der Außenhaut bevorzugt mit dieser Höhe bemessen; dem folgend wird das horizontale Systemmaß - vorrangig aus statischen Gründen - mit ungefähr 80 cm festgelegt.

Bevorzugt ist das Frontelement in diesen Abmessungen eine biegesteife Gitterstruktur, die zudem vorteilhafterweise eine verfestigte Begrünungsstruktur enthält. Besonders eine solche Gitterstruktur sichert, gepaart mit einer treppenförmig versetzten Anordnung der Schichten der Außenhaut, deren vollständige und beständige Begrünung. Denn damit gelingt es in hervorragender Weise, Niederschlagswasser in den Bereich fixierten Saatgutes zu führen und dort zu speichern; gleichzeitig wird die Erosion der Außenhaut durch abfließendes Wasser und ein Ausrieseln des Füllbodens verhindert. Andererseits ist die erforderliche Luft- und Wasserdurchlässigkeit des Systems sicher gewährleistet.

Um das Gesamtsystem möglichst umweltschonend zu gestalten, ist das Frontelement - ebenso wie der Abstandshalter - vorzugsweise aus Kunststoff hergestellt, der einen möglichst großen Anteil von nachwachsenden Rohstoffen, z. B. in Form von Naturfasern, enthält. Dabei sind die Werkstoffkomponenten so strukturiert, daß eine ausreichende chemische Beständigkeit gegenüber Inhaltsstoffen des Bodens und möglichen Belastungen durch Tausalze und andere Enteisungsmittel gewährleistet ist.

Die Rückwandelemente sind vorzugsweise gänzlich aus verrottbaren Material, namentlich aus natürlichen Faserstrukturen, gestaltet. Diese Elemente sind an den Abstandselementen angelehnt; letzte sind hierzu einseitig konkav gewölbt ausgebildet. An der Seite, wo die Frontelemente angelehnt und befestigt sind, sind die Abstandselemente mit einem Neigungswinkel von 55° bis 70° linienförmig gestaltet.

Die spezielle Formgebung der Rückwand der Außenhaut verringert - durch die Verbesserung des Kraftflusses in den Geokunststoffbewehrungen - das Maß vertikaler und horizontaler Formänderungen des Tragsystems wesentlich. Langzeitversuche zeigen, daß durch die erfindungsgemäße Gestaltung der Außenhaut und ihre vollständige Trennung vom statischen System (Polsterwand) die Voraussetzung für den Einsatz der Bauweise der kunststoffbewehrten Erde in dynamisch belasteten Bereichen geschaffen sind. Neben der Erfüllung der Anforderungen an die Langlebigkeit eines solchen Bauwerkes - also Frost- und UV-Beständigkeit sowie Beständigkeit gegenüber schädigenden äußeren Einflüssen -, sind die Bedingungen für die Begrünung deutlich verbessert. Dazu trägt auch bei, daß durch die strikte Trennung von Füll- und Kulturboden letzter locker eingebracht werden kann. Schließlich ermöglichen die erfindungsgemäßen Segmente der Außenhaut deren variable Gestaltung hinsichtlich Neigung, Höhe und Linienführung, wobei die Möglichkeit besteht, diese bei Beschädigung ohne Beeinträchtigung der Standsicherheit des Tragsystems auszuwechseln.

Die Erfindung wird nachfolgend anhand schematischer Darstellungen weiter erläutert. Hierzu zeigen
- Fig. 1 den Aufbau des erfindungsgemäßen Systems zur Errichtung von Stützbauwerken und Steilböschungen, insbesondere die Außenhaut
- Fig. 2 die bevorzugte Geometrie der Abstandselemente, die zur Bildung der räumlichen Struktur der Außenhaut verwendet werden.

Die Segmente der Außenhaut 1 setzen sich in beschriebener Weise aus den Frontelementen 2, den Rückwandelementen 3 und den Abstandselementen 7 zusammen. In den Frontelementen 2 sind (nicht dargestellte) verfestigte Begrünungsstrukturen integriert. Die Wülste 4 der aus dem Geokunststoff 5 und dem verdichteten Füllboden 6 bestehenden Polsterelemente sind an der konkaven Seite der Abstandselemente 7, die in mittels Erdnägel 8 fixierten U-Schienen 9 geführt werden, angelehnt. Durch die Frontelemente 2, die Rückwandelemente 3 und den Abstandselementen 7 wird der kastenförmige Hohlraum 10 gebildet, in dem vorzugsweise Mutterboden mit Saatgut und Naturstoffen, der die notwendige Feuchtigkeit für die Begrünung der Außenhaut 1 speichert, locker eingebracht ist. Für die dauerhafte vollständige Begrünung ist wesentlich, daß die Außenhaut 1 treppenartig ausgebildet ist, da nur so, besonders bei sehr steilen Wänden, ausreichend Wasser in die einzelnen Schichten des Bauwerkes gelangen kann. Hierzu trägt bei, daß die gitterartigen Frontelemente 2 selbst räumlich strukturiert - etwa wie ein Abstreichrost oder ein Rasengitterelement - sind und infolge ihrer Neigung der Begrünungsstruktur und dem eingebrachten Mutterboden gleichfalls Niederschlagswasser zuführen; zudem werden so Erosionen der Außenhaut vermieden.

Die Geometrie der Abstandselemente 7 kann durchaus gegenüber der in Fig. 2 gezeigten (bevorzugten) Ausführung variiert sein; in jedem Fall wird damit erfindungsgemäß verhindert, daß die statisch wirksamen Geokunststoffbewehrungen wie bislang nachteilig direkt hinter den Erosions- und Begrünungsmaterialen angeordnet sind.

### Liste der verwendeten Bezugszeichen

- 1: Außenhaut
- 2: Frontelement
- 3: Rückwandelement.
- 4: Wulst
- 5: Geokunststoff
- 6: verdichteter Füllboden
- 7: Abstandselement
- 8: Erdnagel
- 9: U-Schiene
- 10: kastenförmiger Hohlraum

## Patentansprüche

1. System zur Errichtung von begrünbaren Stützbauwerken und Steilböschungen, bestehend aus tragenden, statische und/oder dynamische Lasten aufnehmenden und abtragenden Polsterwänden, die aus Bewehrungen aus hochzugfesten Geokunststoffen (5) und einem verdichteten Füllboden (6), der die Bewehrungen umschließt, gebildet werden, und einer davon konstruktiv getrennten, räumlich strukturierten, mit unverdichteten, begrünungsfähigen Böden oder Baustoffen gefüllten Außenhauf (1), die bei der Errichtung des Systems als temporäres Widerlager für die Geokunststoffbewehrungen (5) dient, während der Verdichtung der einzelnen Füllbodenschichten den entstehenden Erddruck aufnimmt und dauerhaft den Schutz der Polsterwände bewirkt, **dadurch gekennzeichnet, daß** die Außenhaut (1) aus einer Vielzahl von Segmenten besteht, die sich jeweils aus austauschbaren Frontelementen (2), einseitig konkav gekrümmten Rückwandelementen (3), an denen sich die runden Wülste (4) der aus dem Geokunststoff (5) und dem verdichteten Füllboden (6) gebildeten Polsterwände anlehnen, pro Frontelement (2) mindestens zwei zueinander parallel beabstandeten Abstandselementen (7), an denen die Front- und Rückwandelemente (2, 3) befestigt sind und die ihrerseits in beispielsweise mittels Erdnägeln (8) fixierten Profilen wie U-Schienen (9) geführt werden, zusammensetzen, wodurch kastenförmige Hohlräume (10) entstehen, in die die begrünbaren Böden oder Baustoffe eingebracht sind.

2. System nach Anspruch 1, **dadurch gekennzeichnet, daß** alle vorgefertigten Elemente (2, 3, 7) der Außenhaut (1) durch ein Stecksystem verbunden sind, wobei durch die Verwendung von Paßstücken zwischen den Frontelementen (2) und den Abstandselementen (7) die Einstellung unterschiedlicher Neigungen und Krümmungen der Außenhaut möglich ist.

3. System nach Anspruch 1 und 2, **dadurch gekennzeichnet, daß** die Segmente der Außenhaut (1) 40 cm hoch sind.

4. System nach Anspruch 1 bis 3, **dadurch gekennzeichnet, daß** die Schichten der Außenhaut (1) treppenförmig zueinander versetzt sind.

5. System nach Anspruch 1 bis 4, **dadurch gekennzeichnet, daß** das Frontelement (2) und/oder der Abstandshalter (7) aus Kunststoff, der einen Anteil nachwachsender Rohstoffe impliziert, besteht.

6. System nach Anspruch 1 bis 5, **dadurch gekennzeichnet, daß** die Abstandselemente (7), an der Seite, wo die Rückwandelemente (3) angelegt und befestigt sind, wie diese konkav gewölbt sind.

7. System nach Anspruch 1 bis 6, **dadurch gekennzeichnet, daß** die Abstandselemente (7) an der Seite, wo die Frontelemente angelegt und befestigt werden, einen Neigungswinkel zwischen 55° und 70° aufweisen.

8. System nach Anspruch 1 bis 7, **dadurch gekennzeichnet, daß** die Rückwandelemente (3) aus verrottbaren Material bestehen.

9. System nach Anspruch 1 bis 8, **dadurch gekennzeichnet, daß** die Rückwandelemente (3) aus Naturfasern bestehen.

## Claims

1. A system for the erection of retaining structures and steep embankments suitable for greening, comprising supporting padding walls bearing and dissipating static and/or dynamic loads, these being formed from high-tensile-strength geosynthetic reinforcements (5) and a compacted fill (6) which encases the reinforcements and from a separate, spatially structured outer skin (1) filled with non-compacted soils or materials capable of supporting greening, which serves during erection of the system as a temporary abutment for the geosynthetic reinforcements (5), takes up the arising earth pressure during compacting of the individual fill layers and provides lasting protection for the padding walls, **characterised in that** the outer skin (1) comprises a multitude of segments, which are each composed of exchangeable front elements (2), back wall elements (3) curved to be concave on one side, against which the round bulges (4) of the padding walls formed by the geosynthetics (5) and the compacted fill (6) rest, and for each front element (2) at least two parallel spaced spacing elements (7), to which the front and back wall elements (2, 3) are fixed and which in turn are held in profiles such as U rails (9) fixed for example by way of soil nails (8), whereby box-like cavities (10) are formed, into which the soils or materials suitable for greening are introduced.

2. A system according to claim 1, **characterised in that** all prefabricated elements (2, 3, 7) of the outer skin (1) are joined by way of a plug-in connector system, wherein the use of adapter pieces between the front elements (2) and the spacing elements (7) permits the setting of different inclinations and curvatures for the outer skin.

3. A system according to claims 1 and 2, **characterised in that** the segments of the outer skin (1) are 40 cm high.

4. A system according to claims 1 to 3, **characterised in that** the layers of the outer skin (1) are offset to each other in a stepped arrangement.

5. A system according to claims 1 to 4, **characterised in that** the front element (2) and/or the spacer (7) are made of a synthetic material which implies a proportion of renewable raw materials.

6. A system according to claims 1 to 5, **characterised in that** the spacing elements (7), on the side where the back wall elements (3) are arranged and fixed, are also curved to be concave like the latter elements.

7. A system according to claims 1 to 6, **characterised in that** the spacing elements (7), on the side where the front elements are arranged and fixed, display an angle of inclination between 55° and 70°.

8. A system according to claims 1 to 7, **characterised in that** the back wall elements (3) are made from a biodegradable material.

9. A system according to claims 1 to 8, **characterised in that** the back wall elements (3) are made from natural fibres.

## Revendications

1. Système servant à réaliser des structures de soutènement et des talus raides pouvant accueillir de la végétation, constitué de parois rembourrées portantes reprenant des charges statiques et/ou dynamiques, ces parois étant constituées d'armatures en géosynthétiques (5) hautement résistants à la traction et de terre de remplissage compactée (6) entourant les armatures, et d'une paroi extérieure (1) séparée constructivement, avec une structure tridimensionnelle et un remplissage de terres ou de matériaux non compactés permettant de prévoir de la végétation, servant de contrefort temporaire pour les armatures en géosynthétiques (5) pendant la construction du système, reprenant la pression du sol provoquée par le compactage des différentes couches de terre de remplissage et assurant durablement la protection des parois rembourrées, **caractérisé en ce que** la paroi extérieure (1) est constituée d'une multitude de segments constitués chacun d'éléments avant (2) interchangeables, d'éléments arrière (3) concaves d'un côté, auxquels s'adossent les bourrelets (4) des parois rembourrées constituées du géosynthétique (5) et de la terre de remplissage compactée (6), avec au moins deux éléments d'écartement à une distance parallèle l'un de l'autre par élément avant (2), auxquels les éléments avant et arrière (2, 3) sont fixés et qui sont coulissent eux-mêmes dans des profilés tels que des profilés en U (9) fixés par exemple par des piquets (8), des cavités (10) en forme de caisson contenant la terre ou les matériaux destinés à la végétation étant ainsi constitués.

2. Système selon la revendication 1, **caractérisé en ce que** tous les éléments préfabriqués (2, 3, 7) de la paroi extérieure (1) sont assemblés par un système embrochable, l'utilisation d'adaptateurs entre les éléments avant (2) et les éléments d'écartement (7) permettant de régler différentes inclinaisons et courbures de la paroi extérieure.

3. Système selon les revendications 1 et 2, **caractérisé en ce que** les segments de la paroi extérieure (1) ont une hauteur de 40 cm.

4. Système selon les revendications 1 à 3, **caractérisé en ce que** les couches de la paroi extérieure (1) sont décalées les unes par rapport aux autres en forme d'escalier.

5. Système selon les revendications 1 à 4, **caractérisé en ce que** l'élément avant (2) et/ou l'élément d'écartement (7) sont en matière plastique impliquant un pourcentage de matières premières renouvelables.

6. Système selon les revendications 1 à 5, **caractérisé en ce que** les éléments d'écartement (7) sont concaves comme les éléments arrières (3), du côté où ceux-ci sont mis en place et fixés.

7. Système selon les revendications 1 à 6, **caractérisé en ce que** les éléments d'écartement (7) sont inclinés de 55° à 70° du côté où les éléments avant sont mis en place et fixés.

8. Système selon les revendications 1 à 7, **caractérisé en ce que** les éléments arrière (3) sont constitués d'un matériau putrescible.

9. Système selon les revendications 1 à 8, **caractérisé en ce que** les éléments arrière (3) sont constitués de fibres naturelles.
